# EUROPÄISCHE PATENTSCHRIFT

(11) **EP 1 103 503 B1**
(45) Veröffentlichungstag und Bekanntmachung des Hinweises auf die Patenterteilung: **25.05.2005**
(21) Anmeldenummer: 00123368.3
(22) Anmeldetag: 31.10.2000
(51) Int. Cl.: B65H 29/04, B65H 29/38, B65G 47/84

(54) **Taschen-Transportsystem für Druckprodukte**
Pocket transport system for printed products
Système de transport à poches pour produits imprimés

(30) Priorität: 24.11.1999 US 448990
(43) Veröffentlichungstag der Anmeldung: 30.05.2001
(73) Patentinhaber: Goss International Americas, Inc., Dover, NH 03820 (US)
(72) Erfinder: Cassoni, Robert Paul, Centerville, OH 45459 (US); Herman, John Lawrence, Huber Heights, OH 45459 (US)
(74) Vertreter: Domenego, Bertrand

(56) Entgegenhaltungen:
- EP-A- 1 044 907
- WO-A-98/25845
- GB-A- 966 402
- US-A- 5 261 520

## Beschreibung

Die vorliegende Erfindung betrifft eine Vorrichtung für den Transport von Druckprodukten.

In Rollenrotationsdruckmaschinen wird eine kontinuierliche Materialbahn, z. B. Papier, bedruckt und anschließend in einer Schneidvorrichtung zu Buchblöcken geschnitten. Diese Buchblöcke können z. B. Teile einer Zeitschrift sein. Um die Buchblöcke zu transportieren oder zu bearbeiten, z. B. um einen Schneidevorgang auszuführen, ist es oft gewünscht, den Buchblock in einer entlang einer Schiene bewegbaren Buchklammer festzuhalten.

In US-3,702,129 ist eine mechanische Buchklammer beschrieben, die unterschiedliche Buchdicken aufnehmen kann. Es kann ein Kettenantrieb verwendet werden, um die einzelnen Buchklammern entlang der gewünschten Schiene zu bewegen. Die Buchblöcke werden von oben her zwischen einer inneren Klemmplatte und einer drehbaren äußeren Klemmplatte, die durch ein Aktivierungsmittel betätigt wird, erfasst. Diese Vorrichtung des Standes der Technik hat den Nachteil, dass solche Buchklammem einen komplizierten Aktivierungsmechanismus erfordern und dass die gesamte Buchklammer an dem Kettenantrieb befestigt ist. Wenn somit der Buchblock auf eine Schiene, die sich von der Schiene des Kettenantriebs unterscheidet, übertragen werden soll, muss der Buchblock oder die Signatur vollständig freigegeben und auf eine separate Vorrichtung übertragen werden. Bei dieser Übertragung besteht die Gefahr, dass der Buchblock beschädigt wird, indem sich z. B. Eselsohren bilden.

Die Dokumente WO 98/25845 und EP1044907 beschreiben Einrichtungen zum Fördern von individuell geholtenen Produkten.

Es ist eine Aufgabe der vorliegenden Erfindung, eine Vorrichtung zum Ergreifen und Transportieren von Druckprodukten zu schaffen, durch die die Gefahr von Beschädigungen der Druckprodukte minimiert werden kann und dabei ein ausreichend fester Griff der Druckprodukte erhalten bleibt. Eine zusätzliche oder alternative Aufgabe der vorliegenden Erfindung ist es, dafür zu sorgen, dass die Druckprodukte hinlänglich ergriffen bleiben.

Diese Aufgabe wird mit den im Patentanspruch angegebenen Merkmalen gelöst.

Die vorliegende Erfindung sieht eine Vorrichtung zum Transportieren von Druckprodukten vor, die eine Vielzahl von individuellen Taschengreifem umfasst, wobei jeder Taschengreifer ein erstes Verbindungselement auf einer ersten Seite und ein zweites Verbindungselement auf einer zweiten Seite und Greifelemente zum Ergreifen eines Druckproduktes aufweist. Diese Greifelemente können eine vordere Platte und eine hintere Platte sein, zwischen welchen das Druckprodukt ergriffen wird. Es ist auch eine Vielzahl von Transporteinheiten vorgesehen, wobei jede Transporteinheit entlang einer Schiene bewegbar ist und mit einem der ersten und zweiten Verbindungselemente eines jeweiligen Taschengreifers lösbar verbunden ist.

Die Verbindungselemente der Taschengreifer sind vorzugsweise Stäbe, von denen einer von einer der Transporteinheiten ergriffen wird, so dass der Taschengreifer entlang einer Schiene bewegt werden kann, an welcher diese Transporteinheit angeordnet ist. Vorzugsweise ist die Transporteinheit mit einer Klappenanordnung versehen, um einen der Stäbe fest ergreifen zu können.

Wenn die Produkte entlang einer der Schienen bewegt werden sollen, ist ein erstes der Verbindungselemente von einer Transporteinheit ergriffen. Wenn die Produkte auf eine andere Schiene übertragen werden sollen, wird das zweite Verbindungselement von einer Transporteinheit ergriffen, die sich entlang der zweiten Schiene bewegt. Das erste Verbindungselement wird dann freigegeben und das Produkt bewegt sich somit entlang der zweiten Schiene. Das Produkt muss also bei einem Schienenwechsel nicht an andere Greifelemente übergeben werden werden, was die Gefahr der Beschädigung des Produktes beseitigt oder wesentlich verringert.

Zudem kann das Produkt von den Taschengreifern ergriffen bleiben, während es durch verschiedene Arbeitsstationen bewegt wird; es besteht also keine Notwendigkeit für ein erneutes Ergreifen der Produkte. Dadurch, dass das Produkt zwischen zwei Platten fest ergriffen ist, wird auch verhindert, dass Papierstaub zwischen die Seiten des Produktes gerät. Ferner kann bei der Verwendung der Taschengreifer die Übertragung der Produkte unabhängig von Produktgröße oder -form immer am selben Übertragungspunkt auf den Taschengreifer erfolgen. Dieses schafft Flexibilität beim Transport von Druckprodukten, indem z. B. große Telefonbücher oder kleine Broschüren am gleichen Übertragungspunkt auf einem Taschengreifer übergeben werden.

Die vorliegende Erfindung sieht auch ein Verfahren zum Transport von Druckprodukten vor, bei dem ein Druckprodukt von einem Taschengreifer ergriffen und der Taschengreifer entlang einer Schiene bewegt wird. Anschließend wird der Taschengreifer freigegeben, während das Druckprodukt ergriffen bleibt.

Das Verfahren kann ferner das Ergreifen des freigegebenen Taschengreifers und dessen Bewegung entlang einer zweiten Schiene umfassen.

Die Erfindung wird in der folgenden Beschreibung eines bevorzugten Ausführungsbeispiels im Zusammenhang mit den beigefügten, nachstehend aufgeführten Zeichnungen näher erläutert.

Es zeigen:
- Fig. 1: eine perspektivische Draufsicht auf eine Vielzahl von Taschengeifern und Transporteinheiten, die sich entlang einer Schiene bewegen;
- Fig. 2: eine Seitenansicht der Anordnung gemäß Fig. 1;
- Fig. 3: eine perspektivische Unteransicht der Taschengreifer und Transporteinheiten, die sich entlang einer Schiene bewegen;
- Fig. 4: eine Seitenansicht einer Transporteinheit;
- Fig. 5: eine Darstellung von Details eines Teils eines Taschengreifers;

- Fig. 6: eine perspektivische Draufsicht auf Taschengreifer die von einer Schiene auf eine andere übertragen werden;
- Fig. 7: eine Draufsicht auf die Anordnung gemäß der Fig. 6; und
- Fig. 8: eine perspektivische Ansicht einer Aufteil- und Verarbeitungseinheit durch welche Taschengreifer hindurch bewegt werden.

Die in den Fig. 1 und 2 dargestellte Ausführungsform der vorliegenden Erfindung zeigt eine Vielzahl von Taschengreifern 10, die von jeweiligen Transporteinheiten 20 ergriffen werden. Die Transporteinheiten 20 bewegen sich in einer endlosen Schiene 30, die zur Beförderung der Transporteinheiten 20 einen Antrieb, insbesondere einen Riemen- oder Kettenantrieb umnfasse kann. Die Transporteinheiten 20 können während des Transports der Taschengreifer 10 nicht von der Schiene 30 gelöst werden. Die Taschengreifer 10 können jedoch von den Transporteinheiten 20 gelöst werden.

Jeder Taschengreifer 10 besitzt eine an einem Fuß 21 befestigte hintere Platte 18 und eine schwenkbare vordere Platte 22, die so unter Federspannung steht, dass sie sich beim Schließen in Richtung auf die hintere Platte 20 bewegt, Mittels einer Nocken/Rollenanordnung 23 kann ein gegen die Federkraft wirkender Druck ausgeübt und somit die vordere Platte 22 geöffnet werden, d. h. die vordere Platte 22 von der bezüglich einer Transporteinheit 20 ortsfesten hinteren Platte 20 weg bewegt werden. Somit kann eine aktivierende Schiene unter den Taschengreifer 10 neben der Schiene 30 platziert werden, die gegen die Rollenanordnung 23 drückt, damit die Taschengreifer 10 geöffnet und die Druckprodukte 1 aufgenommen werden. Mit dem Ende der aktivierenden Schiene entfällt der Druck auf die Rollenanordnung 23 und die Taschengreifer 10 schließen sich, so dass das Produkt ergriffen wird.

Fig. 3 ist eine perspektivische Unteransicht der Vielzahl von Taschengreifern 10, die von individuellen Transporteinheiten 20 entlang der Schiene 30 transportiert werden. Am Fuß eines jeden Taschengreifers 10 befindet sich eine Rollenanordnung 23, die den Taschengreifer 10 aktivieren kann, um sich zu öffnen. Ebenfalls am Fuß eines jeden Taschengreifers 10 befindet sich auf einer Seite ein Verbindungselement 24. Das Verbindungselement 24 umfasst zwei Seitenplatten und ein vierkantiges Querstück 25. Jeder Taschengreifer 10 weist auch ein gegenüber dem ersten Verbindungselement 24 angeordnetes zweites Verbindungselement 26 auf. Das zweite Verbindungselement 26 umfasst ebenfalls ein vierkantiges Querstück zwischen zwei Seitenplatten, das von einer Transporteinheit 20 ergriffen werden kann, wie in Fig. 3 gezeigt ist.

Fig. 4 zeigt eine Transporteinheit 20, die eine erste Klappe 31 und eine zweite Klappe 32 umfasst, welche jeweils um eine Achse 33 und eine Achse 34 drehbar sind. Um die Achsen 33 und 34 herum sind Federn vorgesehen, so dass die Klappen 31 und 32 gezwungen werden, sich aufeinander zu zu bewegen, d. h. dass die Klappe 31 gezwungen wird, sich im Uhrzeigersinn um die Achse 33 herum zu bewegen und die Klappe 32 gezwungen wird, sich im Gegenzeigersinn um die Achse 34 herum zu bewegen. Es sind Aktivierungsknöpfe 35 und 36 vorgesehen, die durch eine Klappenöffnungsvorrichtung, gezwungen werden, sich voneinander weg zu bewegen, so dass sich die Klappen 31 und 32 öffnen. Somit können die Klappen 31 und 32 einer jeden Transporteinheit das Querstück 25 eines Verbindungselements 24 oder 26 eines Taschengreifers 10 ergreifen, um den Taschengreifer (10) entlang einer der Schienen zu transportieren.

Fig. 5 zeigt einen Taschengreifer 10, der einen Buchblock 1 hält. Aus Gründen der Übersichtlichkeit sind die Verbindungselemente 24 und 26 in Fig. 5 nicht gezeigt. Der Taschengreifer 10 umfasst eine vordere Platte 22, die an zwei Stützarmen 41 und 42 befestigt ist. Die Stützarme 41, 42 werden wiederum von zwei Bolzen 43 und 44 gehalten. Der Bolzen 44 ist in einem Bolzengehäuse drehbar gelagert, das an dem Fuß 21 befestigt ist. Die Stützarme 41 und 42 sind an deren unterem Ende um den Bolzen 44 drehbar und jeweils mit Bolzen 45 und 46 verbunden. Der Bolzen 45 ist durch eine Feder mit einem Schaft verbunden, und zwischen dem Bolzen 46 und dem Schaft ist ebenfalls eine Feder vorgesehen. Der Schaft ist an einer Rollenstütze angebracht, die auf der einen Seite Rollen 23 aufweist und auf der anderen Seite um den Fuß 21 herum schwenkbar befestigt ist. Somit können sich die Rollen 23 von einer Position 23', in der die vordere Platte 22 offen ist, in eine Position 23 bewegen", in der die vordere Platte 22 geschlossen und das Druckprodukt 1 ergriffen ist, wie in Fig. 2 gezeigt ist. Diese Bewegung kann durch einen Nocken bewirkt werden, der die Rollen in die Position 23" bewegt, in welcher diese arretiert werden können, d. h. in welcher die vordere Platte 22 geschlossen bleibt, bis die Rollen durch einen Nocken zur offenen Position der vorderen Platte 22 zurück bewegt werden.

Die Rollenstütze dreht sich somit um den Fuß 21, um den Schaft auf die vordere Platte 22 zu zu bewegen. Diese Bewegung zwingt die Federn und somit die Bolzen 45 und 46 zur Drehung der Stützarme 41 und 42 um den Bolzen 44, wobei sich die vordere Platte 22 schließt und das Produkt 1 ergriffen wird.

Fig. 6 und 7 zeigen eine Vielzahl von Taschengreifern 10, die von einer ersten Schiene 30 zu einer zweiten Schiene 50 transportiert werden. Die Klappen 31, 32 der einzelnen Transporteinheiten 20 in der Schiene 50 öffnen sich, sobald die Transporteinheiten 20 in einen Übertragungsbereich 60 eintreten. Wie in den Fig. 6 und 7 gezeigt ist, befinden sich die Klappen 31 und 32 einer der Transporteinheiten 20 in einem offenen Zustand und sind im Begriff, ein Verbindungselement 24 zu ergreifen. Das andere Verbindungselement 26 bleibt von einer Transporteinheit in der Schiene 30 ergriffen. Der nächste Taschengreifer 10A ist somit vorübergehend von den Transporteinheiten in beiden Schienen 30 und 50 an ihrem ersten und ihrem zweiten Verbindungselement ergriffen. Dann werden die Klappen der Transporteinheit in der Schiene 30 gelöst, so dass sich die Taschengreifer 10 nur entlang der Schiene 50 bewegen.

Auf diese Weise kann die Übertragung von Druckprodukten von einer Schiene zur anderen erfolgen, ohne dass die Druckprodukte freigegeben und erneut ergriffen werden müssen. Diese Anordnung schützt die Druckprodukte während solcher Übertragungen in vorteilhafter Weise und gewährleistet einen sicheren Griff.

Fig. 8 zeigt in einer schematischen Übersicht, wie die Taschengreifer der vorliegenden Erfindung durch eine Verarbeitungsstation 100 mit einer Produktstrom-Trennvorrichtung 80 und mehreren Bearbeitungseinheiten, wie z. B. Schneideeinheiten 90, hindurchgeführt werden können. Aus Gründen der Übersichtlichkeit sind die Schienen und Übertragungseinrichtungen zum Teil nicht gezeigt. Es wird jedoch deutlich, dass die Druckprodukte 1 durch die gesamte Verarbeitungsstation geführt werden können, wobei sie an die jeweils nächste Station durch Übergabe zusammen mit den Taschengreifern übergeben werden. Auf diese Weise werden die Druckprodukte bei der Übergabe sicher geführt und müssen nicht freigegeben werden.

### LISTE DER BEZUGSZEICHEN

- 1: Druckprodukt
- 10, 10A: Taschengreifer
- 18: hintere Platte
- 20: Transporteinheit
- 21: Fuß
- 22: vordere Platte
- 23: Nocken/Rollenanordnung
- 24: erstes Verbindungselement
- 25: vierkantiges Querstück
- 26: zweites Verbindungselement
- 30: erste Schiene
- 31: erste Klappe
- 32: zweite Klappe
- 33: Achse der Klappe 31
- 34: Achse der Klappe 32
- 35: Aktivierungsknopf
- 36: Aktivierungsknopf
- 41: Stützarm
- 42: Stützarm
- 43: Bolzen
- 44: Bolzen
- 45: Bolzen
- 46: Bolzen
- 50: zweite Schiene
- 60: Übertragungsbereich
- 80: Produktstrom-Trennvorrichtung
- 90: Schneideeinheiten
- 100: Verarbeitungsstation

## Patentansprüche

1. Vorrichtung zum Transport von Druckprodukten (1), mit
- einer Vielzahl von Taschengreifem (10) zum Ergreifen jeweiliger der Druckprodukte (1),
- einer ersten Schiene (30) und einer zweiten Schiene (50),
- einem mit der ersten und der zweiten Schiene (30) und (50) gebildeten Übertragungsbereich (60),
- einer Vielzahl von Transporteinheiten (20), von welchen eine erste Teilmenge entlang der ersten Schiene (30) und eine zweite Teilmenge entlang der zweiten Schiene (50) geführt ist,
- ersten Verbindungselementen (24), von welchen ein jeweiliges an einer ersten Seite eines jeweiligen Taschengreifers (10) angeordnet ist,
- zweiten Verbindungselementen (26), von welchen ein jeweiliges an einer der ersten gegenüberliegenden zweiten Seite eines jeweiligen Taschengreifers (10) angeordnet ist,
**dadurch gekennzeichnet, dass**
- ein jeweiliges der ersten und zweiten Verbindungselemente (24, 26) ein zwischen zwei Seitenplatten erstrecktes Querstück (25) mit Polygonquerschnitt umfasst,
- eine jeweilige der Transporteinheiten (20)
eine erste Klappe (31) und eine zweite Klappe (32) umfasst,
- die erste Klappe (31) und die zweite Klappe (32) unter der Wirkung einer Federkraft aufeinander zu in eine geschlossene Stellung und mittels einer Klappenöffnungsvorrichtung voneinander weg in eine geöffnete Stellung schwenkbar sind und zum formschlüssigen Umgreifen eines der Querstücke (25) in der geschlossenen Stellung ausgebildet sind.

## Claims

1. Apparatus for transporting printed products (1), having
- a plurality of pocket grippers (10) for gripping the respective printed products (1) ,
- a first rail (30) and a second rail (50),
- a transfer area (60) formed with the first and second rails (30) and (50),
- a plurality of transport units (20), a first quantity of which are guided along the first rail (30) and a second quantity of which are guided along the second rail (50),
- first connecting elements (24), one of which is respectively arranged on a first side of a respective pocket gripper (10),
- second connecting elements (26), one of which is respectively arranged on a second side of a respective pocket gripper (10) opposite the first side,
**characterised in that**
- a respective one of the first and second connecting elements (24, 26) comprises a transverse member (25) of polygonal cross section extending between two side plates,
- a respective one of the transport units (20) comprises a first flap (31) and a second flap (32),
- the first flap (31) and the second flap (32) can be pivoted into a closed position under the effect of a spring force and can be pivoted away from one another into an open position by means of a flap opening device and are designed to enclose one of the transverse members (25) by interlocking engagement in the closed position.

## Revendications

1. Dispositif destiné au transport de produits d'imprimerie (1), comportant
- une pluralité de pinces de poches (10) destinées à la préhension de chacun des produits d'imprimerie (1),
- un premier rail (30) et un second rail (50),
- une zone de transfert (60) formée par les premier et second rails (30) et (50),
- une pluralité d'unités de transport (20), dont une première partie est guidée le long du premier rail (30) et dont une seconde partie est guidée le long du second rail (50),
- des premiers éléments de liaison (24), dont un d'entre eux est disposé à chaque fois au niveau d'une première face de chacune des pinces de poches (10),
- des seconds éléments de liaison (26), dont un d'entre eux est disposé à chaque fois au niveau d'une des premières secondes faces opposées de chacune des pinces de poches (10),
**caractérisé en ce que**
- chacun des premiers et seconds éléments de liaison (24, 26) comprend une pièce transversale (25) avec section transversale polygonale s'étendant entre deux plaques latérales,
- chacune des unités de transport (20) comprend un premier clapet (31) et un second clapet (32),
- le premier clapet (31) et le second clapet (32) peuvent être basculés l'un sur l'autre dans une position fermée sous l'action d'une force élastique et écartés l'un de l'autre dans une position ouverte au moyen d'un dispositif d'ouverture de clapet et sont réalisés en vue de l'enveloppement par complémentarité de formes d'une des pièces transversales (25) dans la position fermée.
